# EUROPÄISCHE PATENTSCHRIFT

(11) **EP 1 419 031 B1**
(45) Veröffentlichungstag und Bekanntmachung des Hinweises auf die Patenterteilung: **14.09.2005**
(21) Anmeldenummer: 02742814.3
(22) Anmeldetag: 27.06.2002
(51) Int. Cl.: B24B 23/04, B24D 15/02

(54) **SCHLEIFHANDWERKZEUGMASCHINE**
SANDING HAND MACHINE TOOL
PONCEUSE A MAIN

(30) Priorität: 10.08.2001 DE 10139546
(43) Veröffentlichungstag der Anmeldung: 19.05.2004
(73) Patentinhaber: ROBERT BOSCH GMBH, 70442 Stuttgart (DE)
(72) Erfinder: BOCKA, Sabine, 70771 Musberg (DE); ENGELFRIED, Uwe, 73760 Ostfildern (DE)
(86) Internationale Anmeldenummer: PCT/DE2002/002345
(87) Internationale Veröffentlichungsnummer: WO 2003/015986

(56) Entgegenhaltungen:
- GB-A- 2 322 582

## Beschreibung

### Stand der Technik

Die Erfindung bezieht sich auf eine Schleifhandwerkzeugmaschine nach der Gattung des Anspruchs 1.

Gemäß GB-Patentschrift 23 22 582 ist ein Schwingschleifer mit einem Schleifteller zur Aufnahme eines auswechselbaren Schleifblatts bekannt, gemäß dem Oberbegriff des Anspruchs 1.

Dabei muß der Bediener zum Festklemmen des Schleifblatts beide Hände einsetzen, wobei die Handwerkzeugmaschine möglichst auf einer festen Unterlage festzuhalten ist. Dabei ist das eine Schleifblattende mit der einen Hand in einen Schlitz zwischen einer geöffneten Klemmbacke und der Oberseite des Schleifblattträgers einzuführen und die Klemmbacke mit der anderen Hand geöffnet Lösestellung zu halten, bis das Schleifblattende vollständig eingeführt ist. Nach dem Loslassen der Klemmbacke schließt sich diese durch Federkraft und nimmt ihre Klemmposition sein, in der sie das Schleifblattende an einer schiefebenen Abstützfläche auf der Oberseite des Schleifblattträgers festklemmt. Dabei wird das Schleifblatt selbsttätig zu einem gewissen Grad nachgespannt, weil sich die drehbar aufgehängte Klemmbacke an der schiefebenen Abstützfläche nach außen hin abwälzt und dabei das Schleifblattende mitnimmt.

Mit dem anderen Schleifblattende war zuvor auf die gleiche Weise zu verfahren, wobei Klemmkraft und Nachspannkraft begrenzt sind.

### Vorteile der Erfindung

Die erfindungsgemäße Schleifhandwerkzeugmaschine mit den Merkmalen des Anspruchs 1 hat den Vorteil, dass die Bestückung mit neuen Schleifblättern mit nur einer Hand leichter und schneller zu bewerkstelligen ist, als bei den bisher bekannten Maschinen. Außerdem ist dadurch, dass die Klemmmittel das Schleifblatt in einer Vorzugsrichtung eintreten lassen aber in umgekehrter Richtung nicht ohne gesonderte Betätigung freigeben, mit Einhandbedienung ein festes spielfreies Klemmen des Schleifblattes am Schleifblattträger möglich. Einhandbedienung bedeutet hier, daß zum Einlegen und Fixieren des Schleifblatts tatsächlich nur eine einzige Hand aktiv werden muß. Die andere Hand kann zwischenzeitlich ruhen bzw. die Handwerkzeugmaschine fixieren, z.B. gegen eine Unterlage drücken.

Dadurch, daß die Außenkontur des Klemmbackens mit ansteigendem Krümmungsradius nach außen gewölbt verläuft, insbesondere im Selbsthemmungsbereich liegend, so daß die Klemmkraft proportional zu einer das Schleifblatt zu lösen suchenden Zugkraft zunimmt, wird das geklemmte Schleifblatt, unabhängig von seiner Stärke, d.h. dünne wie dicke Schleifbätter gleichermaßen sicher festgehalten. Durch das feste Klemmen des Schleifblatts ist das Spiel zwischen diesem und dem Schleifblattträger begrenzt. Damit wird die schwingende Schleifbewegung des Schleifblattträgers nahezu schlupffrei auf das Schleifblatt übertragen, so daß dieses besonders effektiv an einem Werkstück schleifend angreifen kann.

Dadurch, dass der Klemmbacken eine Außenkontur hat, deren größter Abstand zur Schwenkachse größer als der Abstand zwischen Schwenkachse und Oberseite des Schleifblattträgers ist und dadurch, dass der Klemmbacken zum Rand des Schleifblattträgers hin elastisch drehvorgespannt sich an einer Seite des Schleifblattträgers abstützt, stellt sich bei einfacher Ausgestaltung der Klemmmittel selbsttätig eine hohe Klemmkraft zwischen Klemmbacken und Oberseite des Schleifblattträgers ein, wobei ein Servoeffekt eintritt, der darin besteht, dass mit zunehmender Zugkraft am Schleifpapier entgegen der Einschubrichtung die Klemmkraft immer stärker wird. Dadurch ist das Schleifpapier bis zur Zerreissgrenze festklemmbar, ohne daß es sich selbsttätig lösen kann.

Dadurch, dass der Klemmbacken zur Freigabe des eingespannten Schleifblatts mittels Drucktaste entgegen der Klemmrichtung bewegbar ist, ist das Lösen und Entnehmen des Schleifblatts von der Schleifhandwerkzeugmaschine besonders einfach.

Dadurch, dass der Klemmbacken aus elastischem, gummiartigem Werkstoff besteht, wird der Servoeffekt zum zunehmenden Klemmen des Schleifblattes verstärkt.

Der Servoeffekt wird außerdem dadurch verstärkt, dass die Klemmbackenaußenkontur säbelartig progressiv gekrümmt ist.

Ein weiterer Vorteil besteht darin, daß nach dem Klemmen des Schleifblatts dessen Spannung bwz. Straffung einfach durch Nachschieben in den Klemmschlitz erhöhbar ist, wobei die Klemmeinrichtung ein einmal eingeschobenes Schleifblattende auch bei großer Kraft entgegen der Einschubrichtung nicht wieder hergibt, außer es wird zuvor eine Lösetaste betätigt. Je weiter das Schleifblattende unter die Klemmbacke geschoben wird, umso größer ist die Klemmfläche und umso größer ist die Klemmung.

### Zeichnung

Ein Ausführungsbeispiel der Erfindung ist in der nachfolgenden Beschreibung anhand der Zeichnung näher erläutert.

Es zeigen
Fig. 1 eine schematische Seitenansicht der erfindungsgemäßen Schleifhandwerkzeugmaschine,
Fig. 2 eine Draufsicht von oben auf die Klemmittel der Schleifhandwerkzeugmaschine,
Fig. 3 die Einzelheit einer einzelnen Klemmbacke von oben,
Fig. 4 die säbelartige Außen- und Innenkontur der Klemmbacke Fig. 5 eine Draufsicht auf den Schleifblattträger
Fig. 6 eine Seitenansicht gemäß Fig. 5
Figuren 7 a, b, c bis 8 a, b die Seitenansicht der Klemmittel bei Einlegen bzw. Lösen des Schleifblatts und
Figur 9 eine Prinzipskizze einer mit Taste betätigbaren Klemmbacke der erfindungsgemäßen Schleifhandwerkzeugmaschine.

### Beschreibung des Ausführuizgsbeispiels

Fig. 1 zeigt eine schematische Seitenansicht der Schleifhandwerkzeugmaschine 10 mit einem rechteckigen Gehäuse 12, das zugleich als Griff zum Halten und Führen der Schleifhandwerkzeugmaschine 10 dient.

Ein im Gehäuse 12 angeordneter Motor 11 dient zum hin- und hergehenden Antrieb eines plattenartigen Schleifblattträgers 14, der an der Unterseite des Gehäuses 12 angeordnet ist. Der Schleifblattträger 14 trägt an seiner seiner als Arbeitsfläche dienenden Unterseite 15 ein Schleifblatt 16, das sich mit seiner Rückseite am Schleifblattträger 14 bzw. an dessen Schleifkissen 18 abstützt.

Auf der Oberseite 13 des Schleifblattträgers 14 sind auf gegenüberliegenden Seiten als zweiarmige Klemmhebel 20 ausgestaltete Klemmmittel angeordnet. Die Klemmhebel 20 haben oberhalb einer Schwenkachse 24 einen Pendelarm 21 und unterhalb einen Klemmbacken 22, der sich mit säbelförmig gekrümmter Außenkontur 27 an einer Rastfläche 23 auf der Oberseite 13 des Schleifblattträgers 14 abstützt. Die Schwenkachse 24 sitzt an einem Lagerbock 28 auf der Oberseite des Schleifblattträgers 14.

Zwischen der Oberseite jedes Pendelarms 21 und einem nicht näher bezeichneten Widerlager im Gehäuse 12 stützt sich eine Druckfeder 26 ab, die jeweils den Klemmhebel 20 nach außen zu schwenken sucht, den Klemmbacken 22 gegen die Rastfläche 23 drückt und damit das Schleifblattende 17, 19 festklemmt.

Außerdem trägt der Pendelarm 21 ein als Drucktaste 121 dienendes, abstehendes Winkelstück, mit dem er per Fingerdruck so schwenkbar ist - entgegen der Druckfeder 26 - daß sich der Klemmbacken 22 von der Rastfläche 23 abhebt, wobei sich der Spalt zwischen der Außenkontur 27 des Klemmbackens 22 und der Rastfläche 23 vergrößert und das Schleifblatt 16 ohne weiteres entnehmbar ist.

Dabei ist bei beiden Klemmhebeln 20 der Abstand 30 zwischen der Schwenkachse 24 und der Rastfläche 23 kleiner als der Abstand 31 zwischen der Schwenkachse 24 und dem äußersten Punkt der Außenkontur 27, so dass in der durch die Feder 26 vorgespannten Lage die Spannbacke 22 - bis an den Bereich der Selbsthemmung - zum Anschlag gegen die Rastfläche 23 auf der Oberseite 13 des Schleifblattträgers 14 kommt. Dadurch verstärkt sich Servoeffektartig die Klemmkraft am Schleifblatt 16 entgegen der Einschieberichtung bei entsprechenden Verschiebekräften, die das Schleifblatt 16 zu lösen versuchen.

Andererseits ist die Druckfeder 26 nur derart geringfügig vorgespannt, dass das Schleifblatt 16 von außen durch leichtes Andrücken an die Außenkontur 27 des Klemmbackens 22 diesen entgegen der Druckfeder 26 und entgegen der Spannrichtung verschiebt, sich den zum Einschieben nötigen Spalt selber schafft und leicht mit einer Hand ein- und nachschiebbar ist. Der Klemmbacken 22 hat zumindest eine äußere Schicht aus elastischem, gummiartigem Werkstoff mit hohem Reibwert, der eine Relativbewegung zwischen Schleifblatt 16 und Klemmbacke 22 weitgehend einschränkt.

Zum Bestücken der Handschleifmaschine 10 mit einem Schleifblatt 16 ist diese mit einer Hand am Gehäuse 12 festzuhalten. Mit der anderen Hand ist das eine Schleifblattende 17 zunächst am ersten Klemmhebel 20 in der beschriebenen Art einzuführen und zu arretierten. Sodann kann das zweite Schleifblattende 19 am anderen Klemmhebel 20 auf die gleiche Weise eingeführt und arretiert werden, wobei durch Streichen mit der Hand entlang dem Schleifblatt 16 dieses gestrafft und dessen Enden 17, 19 weiter zwischen die Klemmbacken 22 und die Rastflächen 23 eingeschoben werden können, ohne dass beim Loslassen die Enden wieder heraustreten und die Spannung des Schleifblatts 16 nachlassen. Dadurch ist mit verhältnismäßig geringem Aufwand ein straffes und festes Klemmen des Schleifblatts 16 am Kissen 18 bzw. am Schleifblattträger 14 möglich.

Figur 2 zeigt eine Draufsicht auf die Schleifhandwerkzeugmaschine 10 mit den Einzelheiten der Klemmmittel 20 und die Figuren 3 bis 6 die zuvor zu Figur 1 erläuterten Klemmmittel als Einzelheit.

Fig. 7a zeigt die Bewegungsphase der Klemmmittel vor dem Einlegen, Fig. 7b beim Einlegen des Schleifblattendes 19 und Fig. 7c nach dem Einlegen in der Endposition des Schleifblatts bei entfalteter Klemmwirkung. Daraus ist ersichtlich, dass zum Einlegen des Schleifblatts 16 das Schleifblattende 19 nur seitlich leicht gegen die Außenkontur 27 des Klemmbackens 22 zu drücken ist, so daß sich zwischen dem Klemmbacken 22 und der Rastfläche 23 ein Spalt bildet, in das es eintritt. Der Klemmhebel 20 muß dabei nicht gesondert von Hand betätigt werden.

Die Fig. 8a und b zeigen die Bewegungsphasen des Klemmhebels 20 bei der Entnahme des Schleifblatts 16, wobei der Klemmhebel 20 von Hand d.h. durch Fingerdruck auf die Taste 121 im Uhrzeigersinn um die Schwenkachse 24 zu bewegen ist. Dabei hebt sich die Klemmbacke 22 mit ihrer Außenkontur vom Schleifblatt 16 bzw. von der Rastfläche 23 derart ab, dass aus dem sich vergrößernden Spalt das Schleifblattende 17, 19 ohne weiteres herausgezogen werden kann und so das Schleifblatt 16 leicht lösbar ist.

Figur 9 zeigt eine vergrößerte Darstellung eines Klemmmhebels 20, dessen Achse 24 an einem Lagerbock 228 auf dem Schleifblattträger 14 angeordnet ist. Der Klemmhebel 20 hat eine Klemmbacke 22, die gegenüber der Rastfläche 23 abstützbar ist, wobei eine am äußersten Ende des Pendelarms 21 angreifende Zugfeder 226 die Klemmbacke 22 zur Rastfläche 23 zu.ziehen sucht. Am äußersten Ende hat der Pendelarm 21 eine Gelenkpfanne 222, in die ein Gelenkzapfen 322 einer Taste 221 eingreift.

Die Taste 221 ist um eine am Lagerbock 228 gehalterte Achse 224 in Richtung des Richtungspfeils 333 mittels Fingerdruck schwenkbar und kann damit den Klemmhebel 20 in seine geöffnete Position zur Entnahme eines geklemmten Schleifblatts bewegen. Zum Zurückstellen der Taste 221 in ihre Ausgangsposition ist eine Druckfeder 227 zwischen der Rückseite der Taste 221 und dem Gehäuse 12 der Schleifhandwerkzeugmaschine 10 angeordnet.

## Patentansprüche

1. Schleifhandwerkzeugmaschine, insbesondere Schwingschleifer (10), mit einem plattenartigen Schleifblattträger (14), an dessen Arbeitsfläche (15) ein Schleifblatt (16) abstützbar ist, wobei gegenüberliegende Schleifblattenden (17, 19) am Schleifblattträger (14) mittels daran angeordneter Klemmmittel (20, 23) festhaltbar sind, wobei als Klemmmittel (20, 23) ein Hebel mit am Schleifblattträger (14) angeordneter Schwenkachse (24) dient, der einenends einen sich am Schleifblattträger (14) abstützenden Klemmbacken (22) aufweist, **dadurch gekennzeichnet,**
**daß** das Schleifblatt (16) zum Bestücken der Schleifhandwerkzeugmaschine (10) zwischen den Klemmbacken (22) und den Schleifblattträger (14) entgegen der elastischen Vorspannung des Klemmbackens (22) einschiebbar ist, wobei der Klemmbacken (22) nur durch Berühren mit dem Schleifblatt (16), insbesondere mit einem der Schleifblattenden (17, 19), öffenbar ist, das bei Bewegen entgegen der Einschieberichtung infolge dieser Bewegung selbsttätig arretierbar ist.

2. Schleifhandwerkzeugmaschine nach Anspruch 1, **dadurch gekennzeichnet, daß** der Klemmbacken (22) um eine Achse (24) schwenkbar gelagert ist und daß die Außenkontur des Klemmbackens (22) von der Achse (24) ausgehend nach außen gewölbt verläuft, wobei der Krümmungsradius zum freien Ende hin kleiner wird, so daß die Klemmkraft proportional zu einer das Schleifblatt (16) zu lösen suchenden Zugkraft zunimmt.

3. Schleifhandwerkzeugmaschine nach Anspruch 1, **dadurch gekennzeichnet, daß** das Schleifblatt (16) nach vorherigem Auslenken des Klemmbackens (22) entgegen der Klemmrichtung entnehmbar ist.

4. Schleifhandwerkzeugmaschine nach einem der Ansprüche 1 bis 3, **dadurch gekennzeichnet, daß** der Klemmbacken (22) eine Außenkontur hat, deren größter Abstand zur Schwenkachse (24) größer als der Abstand zwischen Schwenkachse (24) und Oberseite des Schleifblattträgers (14) ist und daß der Klemmbacken (22) zum Rand des Schleifblattträgers (14) hin elastisch drehvorgespannt sich an einer Seite (13) des Schleifblattträgers (14), insbesondere lotrecht unter der Schwenkachse (24), abstützt.

5. Schleifhandwerkzeugmaschine nach einem der vorhergehenden Ansprüche, **dadurch gekennzeichnet, daß** der Klemmbacken (22) zur Freigabe eines eingespannten Schleifblatts (16), insbesondere mittels Drucktaste (121), in seine Löseposition entgegen der Klemmrichtung, insbesondere entgegen einer Federkraft, bewegbar ist.

6. Schleifhandwerkzeugmaschine nach Anspruch 5, **dadurch gekennzeichnet, daß** der Klemmbacken (22) zumindest teilweise aus elastischem, gummiartigem Werkstoff besteht.

7. Schleifhandwerkzeugmaschine nach Anspruch 6, **dadurch gekennzeichnet, daß** sich eine Feder (26) am Spannmittel (20) abstützt und dieses vorspannt.

8. Schleifhandwerkzeugmaschine nach Anspruch 7, **dadurch gekennzeichnet, daß** die Klenmmittel (20, 23) auf der Oberseite des Schleifblattträgers (14) angeordnet und das Schleifblatt (16) an dessen Unterseite abstützbar ist.

## Claims

1. Portable sander, in particular an orbital sander (10), having a plate-like abrasive sheet holder (14), on the working surface (15) of which an abrasive sheet (16) can be supported, it being possible for opposite abrasive sheet ends (17, 19) to be held in place on the abrasive sheet holder (14) by clamping means (20, 23) arranged thereon, a lever with a pivot axis (24) arranged on the abrasive sheet carrier (14) serving as clamping means (20, 23), this lever, at one end, having a clamping jaw (22) supported on the abrasive sheet holder (14), **characterized in that** the abrasive sheet (16), for fitting the portable sander (10) with said abrasive sheet, can be pushed in between the clamping jaw (22) and the abrasive sheet holder (14) against the elastic prestress of the clamping jaw (22), it being possible for the clamping jaw (22) to be opened only by contact with the abrasive sheet (16), in particular with one of the abrasive sheet ends (17, 19), which end, during movement against the push-in direction, can be locked automatically as a result of this movement.

2. Portable sander according to Claim 1,
**characterized in that** the clamping jaw (22) is pivotably mounted about an axis (24), and **in that** the outer contour of the clamping jaw (22) runs so as to be arched outwards starting from the axis (24), the radius of curvature becoming smaller towards the free end, so that the clamping force increases in proportion to a tensile force attempting to release the abrasive sheet (16) .

3. Portable sander according to Claim 1, **characterized in that** the abrasive sheet (16) can be removed after prior deflection of the clamping jaw (22) against the clamping direction.

4. Portable sander according to one of Claims 1 to 3, **characterized in that** the clamping jaw (22) has an outer contour whose greatest distance from the pivot axis (24) is greater than the distance between the pivot axis (24) and the top side of the abrasive sheet holder (14), and **in that** the clamping jaw (22) is supported on one side (13) of the abrasive sheet holder (14), in particular perpendicularly below the pivot axis (24), in such a way as to be rotationally prestressed elastically towards the margin of the abrasive sheet holder (14).

5. Portable sander according to one of the preceding claims, **characterized in that** the clamping jaw (22), for releasing an abrasive sheet (16) clamped in place, can be moved into its release position against the clamping direction, in particular against a spring force, in particular by means of a pushbutton (121).

6. Portable sander according to Claim 5,
**characterized in that** the clamping jaw (22) is made at least partly of elastic, rubber-like material.

7. Portable sander according to Claim 6, **characterized in that** a spring (26) is supported on the clamping means (20) and prestresses the latter.

8. Portable sander according to Claim 7, **characterized in that** the clamping means (20, 23) is arranged on the top side of the abrasive sheet holder (14) and the abrasive sheet (16) can be supported on its underside.

## Revendications

1. Machine-outil à main de ponçage, notamment ponceuse oscillante (10) comportant un support de feuille abrasive (14) en forme de plaques dont la surface active (15) soutient une feuille abrasive (16),
les extrémités opposées (17, 19) de la feuille étant fixées au support (14) par des moyens de serrage (20, 23) prévus à cet effet,
le moyen de serrage (20, 23) étant un levier avec un axe de basculement (24) installé sur le support (14), et portant à une extrémité, une mâchoire de serrage (22) s'appuyant contre le support (14),
**caractérisé en ce que**
la feuille abrasive (16) garnissant la machine de ponçage (10) se glisse entre la mâchoire de serrage (22) et le support (14) contre la précontrainte élastique de la mâchoire de serrage (22),
la mâchoire de serrage (22) n'étant ouverte que par le contact avec la feuille abrasive (16), notamment par une extrémité de cette feuille (17, 19), et qui, lors du mouvement, se bloque automatiquement dans la direction opposée à la direction d'enfoncement par suite de ce mouvement.

2. Machine selon la revendication 1,
**caractérisée en ce que**
la mâchoire de serrage (22) est montée basculante autour d'un axe (24) et son contour extérieur est bombé vers l'extérieur en partant de l'axe (24), le rayon de courbure à l'extrémité libre étant diminué de sorte que la force de serrage diminue proportionnellement à une feuille abrasive (16) servant à desserrer des forces de traction correspondantes.

3. Machine selon la revendication 1,
**caractérisée en ce que**
la feuille abrasive (16) s'enlève après avoir préalablement écarté la mâchoire de serrage (22) dans le sens contraire de la direction de serrage.

4. Machine selon l'une des revendications 1 à 3,
**caractérisée en ce que**
les mâchoires de serrage (22) ont un contour extérieur dont la plus grande distance par rapport à l'axe de basculement (24) est supérieure à la distance comprise entre l'axe de basculement (24) et le côté supérieur du support (14), et la mâchoire de serrage (22) est précontrainte en rotation, de manière élastique, vers le bord du support (14) en s'appuyant contre un côté (13) du support (14) notamment la direction horizontale sous l'axe de basculement.

5. Machine selon l'une des revendications précédentes,
**caractérisée en ce que**
la mâchoire de serrage (22) peut être déplacée pour libérer une feuille abrasive (16) serrée notamment à l'aide d'un poussoir (121) dans une position de libération à l'opposé de la direction de serrage, notamment contre une force de libération.

6. Machine selon la revendication 5,
**caractérisée en ce que**
la mâchoire de serrage (22) est au moins en partie réalisée en matière élastique et notamment en matière analogue à du caoutchouc.

7. Machine selon la revendication 6,
**caractérisée en ce qu'**
un ressort (26) s'appuie contre le moyen de serrage (20) et le précontraint.

8. Machine selon la revendication 7,
**caractérisée en ce que**
le moyen de serrage (20, 23) s'appuie contre le côté supérieur du support (14) et soutient la face inférieure de la feuille abrasive (16).
